# FASCICULE DE BREVET EUROPEEN

(11) **EP 2 435 335 B1**
(45) Date de publication et mention de la délivrance du brevet: **29.06.2016**
(21) Numéro de dépôt: 10728811.0
(22) Date de dépôt: 25.05.2010
(51) Int. Cl.: B65D 77/06, B65D 88/60, B65D 90/04

(54) **CONTENEUR RIGIDE POUR POCHE SOUPLE DESTINEE A CONTENIR UN FLUIDE BIOPHARMACEUTIQUE ET PROCEDE DE MISE EN OEUVRE D'UN TEL CONTENEUR**
STARRER BEHÄLTER FÜR EINEN BIEGSAMEN BEUTEL FÜR EINE BIOPHARMAZEUTISCHE FLÜSSIGKEIT UND VERFAHREN ZUR VERWENDUNG EINES DERARTIGEN BEHÄLTERS
RIGID CONTAINER FOR A FLEXIBLE POUCH FOR HOLDING A BIOPHARMACEUTICAL FLUID AND METHOD OF USING SUCH A CONTAINER

(30) Priorité: 27.05.2009 FR 0953513
(43) Date de publication de la demande: 04.04.2012
(62) Demande divisionnaire de: 16170052.1
(73) Titulaire: SARTORIUS STEDIM FMT SAS, 13400 Aubagne (FR)
(72) Inventeur: BAUD, Stéphane, F-13720 La Bouilladisse (FR); GUILLOT, Bastien, F-13100 Aix en Provence (FR)
(74) Mandataire: Derambure, Christian
(86) Numéro de dépôt international: PCT/FR2010/051001
(87) Numéro de publication internationale: WO 2010/136714

(56) Documents cités:
- EP-A- 0 456 403
- WO-A1-2004/074164
- FR-A- 932 321
- GB-A- 2 159 583
- GB-A- 2 234 556
- US-A- 3 752 354

## Description

L'invention est relative au domaine du conditionnement des fluides biopharmaceutiques et elle concerne, plus spécialement, un conteneur rigide pour poche souple 3D (trois dimensions) destinée à contenir un tel fluide biopharmaceutique et un procédé de mise en oeuvre d'un tel conteneur.

On entend par « produit biopharmaceutique », un produit issu de la biotechnologie - milieux de cultures, cultures cellulaires, solutions tampon, liquides de nutrition artificielle, produits sanguins et dérivés de produits sanguins - ou un produit pharmaceutique ou plus généralement un produit destiné à être utilisé dans le domaine médical. Un tel produit est sous forme liquide, pâteuse, ou éventuellement poudreuse. L'invention s'applique également à des produits autres mais soumis à des exigences analogues en ce qui concerne leur conditionnement.

On connaît une poche 3D destinée à recevoir un tel produit biopharmaceutique, qui comporte une paroi d'extrémité inférieure, une paroi d'extrémité supérieure et une paroi latérale souple pouvant se trouver dans deux états extrêmes - plié à plat et déplié déployé - et être déformée pour passer de l'un à l'autre de ces états ou être dans tout état intermédiaire. Les parois de la poche, en matière plastique telle que le polyéthylène ou un complexe comprenant du polyéthylène, délimitent un espace interne qui, à l'état plié, est de volume minimal et, à l'état déplié et déployé est maximal. Cet espace est destiné à recevoir le produit biopharmaceutique pour le stockage, le traitement, le contrôle. Une telle poche souple, biocompatibles, à usage unique, peut être de volume important de 50 litres au moins, jusqu'à 3.000 litres, voire même plus, ce qui justifie qu'on la qualifie de 3D. Une telle poche offre ainsi une contenance importante tout en pouvant être aisément stockée. Un exemple d'une telle poche est décrit dans la demande internationale WO00/04131.

Une telle poche souple 3D lorsqu'elle est emplie de produit biopharmaceutique doit être placée dans un conteneur rigide qui la maintient par l'extérieur. Cette exigence est tout particulièrement importante dans le cas où la poche emplie de produit biopharmaceutique doit être déplacée et transportée par route, train ou par voie aérienne. En effet, il existe alors le risque que l'intégrité de la poche ne soit affectée, par suite de chocs, d'efforts, de déformations..., ce qui peut à son tour affecter le produit biopharmaceutique qu'elle contient.

Dans une réalisation, un tel conteneur rigide comprend une paroi transversale inférieure et une paroi axiale périphérique latérale érigée limitant une ouverture transversale supérieure d'accès à un logement défini par les faces internes de ces parois, apte à recevoir la poche contenant le fluide biopharmaceutique qui vient s'appliquer contre ces faces internes.

Le document EP-A-1012073 décrit un tel conteneur, en outre pourvu d'une paroi de protection et de contention apte à être placée transversalement dans le logement du conteneur rigide, ayant des dimensions telles que le jeu transversal entre son bord libre périphérique extérieur et la face interne de la paroi latérale en regard du conteneur rigide soit limité. Une telle paroi de protection et de contention est apte à être appliquée avec une certaine force axiale contre la face extérieure de la paroi d'extrémité supérieure de la poche et à être maintenue fixement dans cette position par des moyens de maintien à l'état actif, prenant appui grâce à un système de vérins à vis sur des longerons amovibles situés en l'espèce en partie haute du conteneur rigide.

Avec l'arrangement selon le document EP-A-1012073, l'encombrement axial en hauteur du système à vérins conditionne la course en hauteur sur laquelle peut se trouver la plaque de protection et de contention. Soit cet encombrement est choisi restreint, pour les avantages que cela procure avec l'inconvénient que la plaque de protection et de contention ne peut être mise en oeuvre qu'avec une poche complètement remplie soit, si l'on veut que la course de la plaque de contention soit la plus importante possible, par exemple parce que la poche pourrait n'être que partiellement emplie, le système de vérins a nécessairement un encombrement axial en hauteur important, ce qui est source d'inconvénients, le manque de compacité étant un sérieux handicap pour le déplacement et le transport.

En effet, étant donné que la poche souple est de contenance maximale importante et eu égard à la nature même de son contenu - un produit biopharmaceutique -, il doit être possible d'utiliser la poche sans devoir la remplir complètement, et avec des volumes variables de façon continue. Mais, cette situation pose un autre problème lorsque la poche souple partiellement emplie de produit biopharmaceutique doit être déplacée et transportée, surtout sur une distance importante et dans des conditions telles qu'elle est sujette à des mouvements brutaux ou à des accélérations importantes, car la grande inertie du contenu de la poche souple crée alors un mouvement de déséquilibre de la poche et de son contenu pouvant affecter l'intégrité de la poche et donc de son contenu.

Le document WO 2006/070010 décrit un procédé de conditionnement d'un produit visqueux contenu dans une poche souple de capacité supérieure à 50 litres, de préférence supérieure à 100 litres, dans des unités volumiques de capacité inférieure à 50 litres, de préférence inférieure à 100 litres. Cette poche souple comporte un passage d'évacuation du produit visqueux situé sur sa paroi d'extrémité supérieure. Cette poche souple, remplie du produit visqueux, est placée dans un conteneur rigide ayant une paroi transversale inférieure formant un piston presseur, montée à coulissement verticalement et entrainée par un système à vérin placé au-dessous de cette paroi transversale inférieure et au-dessus d'un plancher inférieur fixe. Ce conteneur comporte par ailleurs un couvercle supérieur fixe, réversible, pourvu d'un orifice d'acheminement du produit visqueux vers une conditionneuse dans un plus petit volume, en communication avec le passage d'évacuation de la poche souple. En déployant le vérin, on déplace la paroi transversale inférieure vers le haut et on comprime la poche souple entre cette paroi et le couvercle, ce qui permet d'expulser le produit visqueux de la poche souple pour l'acheminer vers la conditionneuse.

L'arrangement selon le document WO 2006/070010 vise des produits visqueux, mais non des produits biopharmaceutiques. Il n'a pas pour objectif de préserver l'intégrité de la poche et de son contenu, et ne vise pas le cas d'une poche partiellement emplie de son contenu pouvant être déplacée et transportée sur une distance importante et/ou dans des conditions propres à générer des mouvements brutaux ou des accélérations importantes. Cet arrangement ne se préoccupe pas davantage de la compacité du conteneur rigide. Enfin, cet arrangement impose une évacuation par le haut, alors que dans le cas des poches 3D pour produits biopharmaceutiques, l'évacuation est le plus souvent par le bas. Dans l'arrangement selon le document WO 2004/074164, on pallie cet inconvénient, mais non les autres, notamment le manque de compacité. Des dispositifs analogues sont décrits dans les documents GB-A-2159583 et BE-A-539623.

Il est également connu du document FR-A-0 932 321 un conteneur comportant, d'une part, un bac à l'intérieur duquel est placé une enveloppe et, d'autre part, une plaque de maintien qui vient reposer sur l'enveloppe lorsque celle-là n'est pas entièrement remplie ou que sa dimension en hauteur est inférieure à celle du bac. La plaque de maintien est alors maintenue à l'intérieur du bac par l'intermédiaire de vis de pression coopérant avec des évidements filetés agencés dans la paroi interne du bac, tel que représenté sur la figure 4 de ce document.

Un inconvénient de ce dispositif est qu'il ne permet pas de préserver l'intégrité de l'enveloppe quelque soit son volume d'emplissage. En effet, la position de la plaque de maintien dépend nécessairement de la position des évidements filetés. Dés lors, la position de cette plaque de maintien par rapport au fond du bac ne peut être modulée de façon continue en fonction de l'emplissage de l'enveloppe.

Il est également connu de l'état de la technique le document EP-A-0 456 403 qui divulgue un conteneur pour une poche souple emplie d'un produit pharmaceutique. Selon cette réalisation, un élément d'appui est attaché à la face supérieure de la poche souple afin de déplacer cette face supérieure au même niveau que le produit lorsqu'une partie de ce produit s'écoule de la poche souple.

Une telle réalisation présente, comme les réalisation précédentes, plusieurs inconvénients. En particulier, l'utilisation d'un élément d'appui est insuffisamment pour éviter que le produit pharmaceutique contenu dans la poche souple ne vaciller à l'intérieur de celle-ci lorsque le conteneur est mis en mouvement. En effet, le seul poids de l'élément d'appui n'assure pas une force de maintien suffisante pour contrer les efforts exercés sur la poche souple lorsque le produit qu'elle contient se met en mouvement et s'agite.

Il existe donc un besoin d'un conteneur rigide pour poche souple 3D de grande contenance qui, d'une part, soit apte à préserver l'intégrité de la poche et de son contenu, même lorsque la poche n'est que partiellement emplie de produit biopharmaceutique, lorsque la poche ainsi emplie est déplacée et transportée sur une distance importante et/ou dans des conditions propres à générer des mouvements brutaux ou des accélérations importantes, et qui, d'autre part, soit compact.

A cet effet, et selon un premier aspect, l'invention propose un conteneur rigide pour poche souple spécialement destinée à contenir un fluide biopharmaceutique selon les caractéristiques de la revendication 1. Il comprend:
- une paroi transversale inférieure et une paroi axiale périphérique latérale érigée limitant une ouverture transversale supérieure d'accès à un logement défini les faces internes des parois inférieure et latérale, apte à recevoir la poche souple contenant le fluide biopharmaceutique qui vient s'appliquer contre ces faces internes,
- des moyens de contention comprenant une paroi de contention,
- la paroi de contention étant apte à être placée transversalement dans le logement et ayant des dimensions telles que le jeu transversal entre son bord libre périphérique extérieur et la face interne de la paroi latérale en regard soit limité,
- la paroi de contention étant apte à être appliquée avec une certaine force axiale contre la face supérieure libre de la paroi transversale supérieure de la poche et à être maintenue fixement dans cette position par des moyens de maintien à l'état actif,
- des moyens de maintien qui, à l'état actif, s'appliquent sur la face interne de la paroi latérale de sorte à maintenir fixement en position la paroi de contention appliquée avec la dite certaine force contre la face supérieure libre de la poche,
les moyens de maintien, disposés transversalement dans le conteneur et portés par les moyens de contention dont ils font partie, par une association structurelle et fonctionnelle sont mobiles ou déformables en direction transversale entre un état rétracté inactif et un état expansé actif, dans lesquels, respectivement, une partie extrême distale de ces moyens de maintien est soit écartée de la face interne de la paroi latérale en regard soit appliquée contre elle sans possibilité de glissement intempestif, de manière que, à l'état actif des moyens de maintien et de leur partie extrême distale, la paroi de contention soit maintenue fixement en position par rapport aux parois du conteneur,
et ces moyens de maintien sont aptes à être appliqués à tout emplacement souhaité d'une zone continue de la face interne de la paroi latérale, étendue en direction axiale, de manière que la paroi de contention puisse être placée dans le logement à la distance souhaitée de la paroi transversale inférieure ou de l'ouverture transversale supérieure, pour pouvoir être appliquée et maintenue avec une certaine force axiale contre la face supérieure transversale libre de la poche quel que soit le degré d'emplissage de celle-ci.

Selon une première réalisation, la paroi de contention est intrinsèquement suffisamment rigide et apte, en elle-même, à encaisser sans déformation substantielle, la dite certaine force.

Selon une seconde réalisation, la paroi de contention n'est intrinsèquement pas suffisamment rigide et apte, en elle-même, à encaisser sans déformation substantielle, la dite certaine force, les moyens de contention comprenant des moyens de rigidification aptes, étant actifs, à agir sur la paroi de contention pour la rigidifier suffisamment afin que, ainsi rigidifiée, elle soit apte à encaisser sans déformation substantielle, la dite certaine force.

Selon une autre première réalisation, les moyens de contention sont intrinsèquement suffisamment pesants et aptes, en eux-mêmes, à exercer par leur propre poids la dite certaine force contre la face supérieure libre de la poche.

Selon une autre seconde réalisation, les moyens de contention ne sont pas intrinsèquement suffisamment rigides et apte, en eux-mêmes, à exercer par leur propre poids la dite certaine force contre la face supérieure libre de la poche, les moyens de contention comprenant des moyens d'application d'une force aptes, étant actifs, à agir sur la paroi de contention pour exercer sur elle une force telle que les moyens de contention à leur tour exercent la dite certaine force contre la face supérieure libre de la poche.

Selon l'invention, les moyens de contention comprennent en dessous la paroi de contention et au dessus un organe support étendu transversalement, placé à l'aplomb de la paroi de contention, les moyens de maintien étant portés par le dit organe support, des moyens de liaison rigide et de transmission de forces étant interposés entre et associés à la paroi de contention et à l'organe support, et étant aptes à assurer entre la paroi de contention et l'organe support une liaison rigide de transmission de la dite certaine force.

Selon l'invention, les moyens de liaison rigide et de transmission de forces sont déformables entre deux états extrêmes, un état rétracté et un état expansé, dans lesquels, respectivement, la paroi de contention est plus rapprochée et plus éloignée de ledit organe support, des moyens de manoeuvre étant prévus et aptes à faire passer les moyens de liaison rigide et de transmission de forces sont déformables entre leurs deux états extrêmes, ces moyens de manoeuvre constituant des moyens de déplacement relatif de la paroi de contention par rapport à l'organe support.

Selon une réalisation, l'organe support est choisi dans le groupe comprenant soit une plaque rigide, ou un cadre rigide.

Selon une variante selon cette réalisation, l'organe support est en forme de plaque apte à être placée transversalement dans le logement, ayant des dimensions telles que le jeu transversal entre son bord libre périphérique extérieur et la face interne de la paroi latérale en regard soit limité.

Selon une réalisation, les moyens de déplacement relatif comprenant les moyens de liaison rigide et de transmission de forces et les moyens de manoeuvre sont choisis dans le groupe comprenant soit un vérin, une enceinte déformable rendue plus ou moins plate ou plus ou moins expansée par un emplissage plus ou moins important avec un fluide, pourvue d'un port entrée/sortie du fluide de remplissage, des moyens de remplissage et de vidage étant aptes à être associé au port entrée/sortie, soit une association de ceux-ci, placés entre la paroi de contention et l'organe support.

Selon une réalisation, la paroi de contention est structurellement distincte de la poche souple destinée à contenir un fluide biopharmaceutique.

Selon une réalisation, la paroi de contention fait structurellement partie de la poche souple destinée à contenir un fluide biopharmaceutique.

Selon une réalisation, le conteneur comporte également un couvercle amovible.

Selon une réalisation, à la paroi de contention est associé un élément élastiquement déformable destiné à épouser la forme de la face supérieure libre de la poche.

Selon une réalisation, la paroi de contention comporte un ou plusieurs trous, échancrures ou passages de tuyaux, raccords ou conduits ou analogues associés fonctionnellement ou destinés à être associés fonctionnellement à la poche.

Selon un deuxième aspect,

l'invention propose un procédé de mise en oeuvre d'un conteneur tel que précédemment décrit, dans lequel :
- on dispose d'une poche souple vide ;
- on place la poche souple vide dans le logement du conteneur, de manière qu'elle puisse se déployer dans celui-ci ;
- on emplit la poche par une ouverture pour y introduire une certaine quantité de fluide biopharmaceutique, la poche étant ainsi au moins partiellement déployée, sa paroi latérale étant contenue par la paroi latérale du conteneur, puis on ferme l'ouverture de la poche ainsi emplie ;
- à tout moment et quelque soit le degré d'emplissage de la poche, on amène les moyens de contention, dont les moyens de maintien sont à l'état rétracté inactif, dans le logement du conteneur, transversalement, jusqu'à ce que la paroi de contention vienne contre la face supérieure transversale libre de la poche et appliquée sur elle avec une certaine force axiale ;
- dans cette situation, on fait passer les moyens de maintien de l'état rétracté inactif à l'état expansé actif et, ainsi, on bloque la partie extrême distale sur la face interne de la paroi latérale en regard, sans possibilité de glissement intempestif, à tout emplacement correspondant de la zone continue.

Selon une réalisation, lorsque l'on amène les moyens de contention dans le logement du conteneur et lorsque l'on fait passer les moyens de maintien de l'état rétracté inactif à l'état expansé actif, les moyens de déplacement relatif de la paroi de contention par rapport à l'organe plat sont à l'état rétracté.

Selon une réalisation, lorsque l'on souhaite vidanger la poche, on fait passer les moyens de déplacement relatif de la paroi de contention par rapport à l'organe support de l'état rétracté à l'état expansé.

On décrit maintenant plusieurs modes de réalisation de l'invention à l'aide des dessins, dans lesquels :
- La figure 1 est une vue en perspective écorchée et pour partie désassemblée d'un ensemble comportant un conteneur rigide dans le logement duquel est placée une poche souple 3D emplie de produit biopharmaceutique.
- La figure 2 est une vue analogue à la figure 1, sous un autre angle de vue et selon une variante dans laquelle la paroi de contention comporte un trou ou passage pour un ou des tuyaux, raccords, conduits ou analogues non représentés.
- La figure 3 est une vue en perspective générale d'une réalisation des moyens de contention du conteneur rigide.
- La figure 4 est un schéma simplifié, en coupe par un plan vertical du conteneur rigide, dans le cas d'une plaque de contention intrinsèquement suffisamment rigide.
- Les figures 4A et 4B sont deux vues partielles, à plus grande échelle illustrant, respectivement les moyens de maintien à l'état rétracté inactif et à l'état expansé actif.
- La figure 5 est un schéma analogue à la figure 4, partiel et à plus grande échelle illustrant trois positions différentes possibles des moyens de contention et la zone continue d'application des moyens de maintien.
- Les figures 6A et 6B sont deux schémas analogues au schéma de la figure 4, d'une variante de réalisation possible dans le cas d'une plaque de contention à laquelle sont associés des moyens de rigidification, en l'espèce une enceinte de rigidification placée au dessus de la plaque de contention, celle-ci n'étant pas intrinsèquement suffisamment rigide et apte à encaisser sans déformation substantielle la force exercée sur la poche 3D. Sur la figure 6A, ces moyens de rigidification sont inactifs, tandis que sur la figure 6B, ils sont actifs.
- Les figures 7A et 7B sont deux schémas analogues aux schémas des figures 6A et 6B, dans une autre variante de réalisation possible, l'enceinte de rigidification étant ici placée au dessous de la plaque de contention.
- Les figures 8A et 8B sont deux schémas analogues aux schémas des figures 6A, 7A et 6B, 7B, dans une autre variante de réalisation possible où la paroi de contention est en forme de cadre, tandis que l'enceinte de rigidification vient se placer dans le cadre.
- Les figures 9A et 9B sont deux schémas analogues aux schémas des figures 6A, 7A et 8A et 6B, 7B et 8B, illustrant un port entrée/sortie de fluide de l'enceinte de rigidification.
- Les figures 10A et 10B sont deux schémas analogues aux schémas précédents, dans une variante dans laquelle la paroi de contention fait partie de la paroi inférieure de l'enceinte de rigidification.
- Les figures 11A et 11B et 12A et 12B sont quatre schémas analogues aux schémas précédents, dans deux variantes dans lesquelles les moyens de maintien sont portés par les moyens de rigidification.
- Les figures 13A, 13B, 14A, 14B, 15A, 15B, 16A, 16B sont des schémas analogues aux schémas précédents, de plusieurs variantes de réalisation concernant des moyens de liaison rigide et de transmission de forces interposés entre la paroi de contention et un organe support.
- Les figures 17A, 17B, 18A, 18B sont des schémas analogues aux schémas précédents, de plusieurs variantes de réalisation concernant des moyens de déplacement relatif formés par les moyens de liaison rigide déformables.
- La figure 19 est un schéma analogue aux schémas précédents illustrant une réalisation où la plaque de contention incorpore un élément élastique déformable.
- La figure 20 est un schéma analogue aux schémas précédents, mais dissocié, illustrant une réalisation de poche souple 3D dans laquelle celle-ci incorpore une paroi de contention intrinsèquement rigide.
- Les figures 21A, 21B, 22A et 22B sont des schémas analogues aux schémas précédents dans lesquels la poche souple 3D incorpore des parties des moyens de contention.
- Les figures 23A, 23B et 23C sont trois schémas illustrant le vidage de la poche souple 3D.

Un conteneur rigide 1 selon l'invention est spécialement destiné à recevoir et à maintenir une poche 3D souple 2, elle-même spécialement destinée à contenir un fluide biopharmaceutique tel que précédemment défini.

Le conteneur rigide 1, en matière plastique ou autre matière synthétique ou métallique, préférentiellement en inox, comprend un assemblage - le cas échéant démontable et remontable -, de plusieurs pièces en forme générale de panneaux pleins ou substantiellement pleins plans ou substantiellement plans, ainsi que des pièces de liaison, de renfort, les accessoires...

Ainsi, le conteneur rigide 1 comprend une paroi transversale inférieure 3 et une paroi axiale périphérique latérale érigée 4 en quatre panneaux deux à deux perpendiculaires ou parallèles entre elles.

En situation normale, la paroi transversale inférieure 3 est disposée horizontalement ou sensiblement horizontalement tandis que la paroi axiale périphérique latérale érigée 4 est disposée verticalement ou sensiblement verticalement, éventuellement légèrement évasée à partir de la paroi transversale inférieure 3.

La description est faite en relation avec cette situation. C'est également en référence à cette situation que doivent être compris les mots « horizontal », « vertical », « inférieur », « supérieur »...

Bien entendu, le conteneur rigide 1 peut, dans certains, cas, être placé autrement, par exemple pour le nettoyage.

A l'opposé de la paroi transversale inférieure 3, la paroi axiale périphérique latérale érigée 4 forme et limite vers son bord libre supérieur 5 une ouverture transversale supérieure 6.

L'ouverture 6 permet d'accéder à un logement 7 de forme générale parallélépipédique ou sensiblement parallélépipédique, défini et limité par les faces internes 3a et 4a des parois inférieure et latérale 3 et 4, tout en étant ouvert à l'endroit de l'ouverture 6.

Dans la réalisation représentée sur les figures 1 et 2, le logement 7 a en horizontal et en vertical trois longueurs du même ordre de grandeur mais néanmoins différentes avec un grand et un petit côté, de sorte que le logement 7 a une forme générale voisine d'un parallélépipède ou sensiblement d'un parallélépipède.

En variante, ces longueurs peuvent être voisines, de sorte que le logement 7 a une forme générale voisine d'un cube ou sensiblement d'un cube.

Ces longueurs peuvent être comprises, selon les cas entre de l'ordre de 400 cm et 1.200 cm, de sorte que le volume interne du logement 7 peut être de l'ordre de 50 litres, mais également atteindre 1000 litres, ces données étant exemplatives mais non limitatives.

Par exemple, selon des réalisations typiques, un conteneur peut avoir comme dimensions 410x410x520 cm (50 litres) ou 1.135x935x1.000 cm soit 1.000 litres.

En fonction des dimensions, les parois 3 et 4 peuvent comporter des nervures de renfort extérieures telles que 4b.

Dans la réalisation représentée sur les figures 1 et 2, le conteneur rigide 1 comporte également un couvercle amovible 8 pourvu d'organes de préhension et de manipulation 8a, venant reposer par son bord 8b sur le bord libre 5 de la paroi 4. Le cas échéant, il est prévu des moyens de verrouillage rapide 8c du couvercle 8 en position fermé, occultant l'ouverture 6.

Dans la réalisation représentée sur les figures 1 et 2, le conteneur rigide 1 comporte également, sur sa paroi 4 ou sur un ou plusieurs de ses panneaux constitutifs une ou plusieurs portes 9 ou un ou plusieurs orifices permettant d'accéder à l'intérieur du logement 7 et, le cas échéant, situés de manière à pouvoir venir en correspondance avec des ports, orifices, conduits prévus sur la poche 3 ou associés à elle.

Le cas échéant, une ou des portes analogues ou un ou des orifices analogues sont ménagés dans la paroi transversale inférieure 3 et éventuellement dans le couvercle 8.

Dans la réalisation représentée sur les figures 1 et 2, le conteneur rigide 1 comporte également un piètement 10 en partie inférieure, en dessous de la paroi transversale inférieure 3. Un tel piètement 10 permet, entre autre, de surélever la paroi transversale inférieure 3 au dessus du sol et d'y avoir accès ou de permettre d'y associer des ports, des raccords, des conduits ou analogues. Un tel piètement 10 permet également de ménager des espaces pour le passage de fourches d'un engin transporteur de type palette.

La poche souple 3D, 2 est spécialement conçue pour recevoir un fluide biopharmaceutique. Une telle poche 2 comporte une paroi d'extrémité inférieure 11, une paroi d'extrémité supérieure 12 et une paroi latérale souple 13 pouvant se trouver dans deux états extrêmes - plié à plat et déplié déployé - et être déformée pour passer de l'un à l'autre de ces états ou être dans tout état intermédiaire.

Une telle poche souple 3D, 2, biocompatible, à usage unique, peut être de volume important de 50 litres au moins, jusqu'à 1.000 litres, voire même plus, ce qui justifie qu'on la qualifie de 3D. Une telle poche est décrite par exemple dans la demande internationale WO00/04131, cette réalisation n'étant pas exclusive d'autres.

Bien entendu, les dimensions du conteneur rigide 1 et celles de la poche souple 3D, 2 sont en adéquation, de manière que le logement 7 du conteneur rigide 1 soit apte à recevoir la poche souple 3D, 2.

Lorsque la poche souple 3D, 2 est emplie de fluide biopharmaceutique, elle est gonflée, plus ou moins fortement. Alors que sa paroi inférieure 11 peut reposer sur la face interne 3a de la paroi 3 du conteneur rigide 1, sa paroi latérale 13 vient s'appliquer contre la face interne 4a de la paroi latérale 4 du conteur rigide 1.

La poche 3D, 2 comporte une ou plusieurs ouvertures d'entrée ou d'amenée ou d'emplissage, notamment sous forme de ports, non représentées, notamment sur la paroi supérieure 12, aptes à être fermées lorsque nécessaire et une ou plusieurs ouvertures de sortie, ou d'évacuation ou de vidage 25 (figures 23A, 23B et 23C), notamment sur la paroi inférieure 11, notamment sous forme de ports, aptes à être ouvertes lorsque nécessaire. Le conteneur rigide 1 est agencé pour permettre l'accès à ces ouvertures.

Le conteneur rigide 1 comprend également des moyens 14 de contention comprenant une paroi de contention 15, déplaçable, le cas échéant amovible.

La paroi de contention 15 est agencée de manière à pouvoir être placée transversalement, dans une direction générale horizontale ou sensiblement horizontale, dans le logement 7, à tout niveau ou hauteur souhaité entre la paroi transversale inférieure 3 et le bord libre supérieur 5 ou l'ouverture 6 ou le couvercle 8 lorsqu'il est prévu.

Par ailleurs, la paroi de contention 15 a, en horizontal, deux longueurs définies en fonction des longueurs correspondantes du logement 7, de manière que, entre le bord libre périphérique extérieur 15a de la paroi de contention 15 et la face interne 4a de la paroi latérale 4 en regard du conteneur rigide 1, le jeu transversal soit limité, par exemple de l'ordre du centimètre. Par exemple, la plaque de contention a une forme générale rectangulaire ou carrée.

La paroi de contention 15 est agencée de manière, d'une part, à pouvoir être appliquée avec une certaine force axiale verticale descendante contre la face extérieure supérieure 12a de la paroi supérieure transversale 12 de la poche 3D, 2 - et à encaisser la force de réaction opposée, et, d'autre part, à être maintenue fixement dans cette position d'application par des moyens 16 de maintien alors à l'état actif.

Le conteneur rigide 1 comprend donc également les moyens 16 de maintien.

Comme indiqué, ces moyens 16 de maintien, lorsqu'ils sont à l'état actif, maintiennent fixement en position la paroi de contention 15 appliquée avec une certaine force contre la face extérieure supérieure 12a de la paroi supérieure transversale 12 de la poche 3D, 2.

Contrairement à des arrangements connus de l'état de l'art dans lesquels de tels moyens de maintien sont disposés par rapport au conteneur rigide de façon verticale axiale, dans la présente invention, les moyens 16 de maintien sont disposés transversalement dans le conteneur rigide 1, c'est-à-dire globalement horizontalement ou sensiblement horizontalement.

Par ailleurs, les moyens 16 de maintien sont portés non pas par les parois constitutives du conteneur, mais sont portés par les moyens 14 de contention dont ils font partie, et ce par une association structurelle et fonctionnelle.

Les moyens 16 de maintien sont agencés de manière à être mobiles ou déformables en direction transversale, c'est-à-dire globalement horizontalement ou sensiblement horizontalement, entre un état rétracté inactif et un état expansé actif.

A l'état rétracté inactif, comme illustré par la figure 4A, une partie extrême distale 16a des moyens 16 de maintien est écartée de la face interne 4a de la paroi latérale 4 en regard du conteneur rigide 1, de sorte que les moyens 16 de maintien ne sont alors pas maintenus fixement en position par rapport aux parois 3, 4 du conteneur rigide 1.

Au contraire, à l'état expansé actif, comme illustré par la figure 4B, la partie extrême distale 16a est appliquée contre la face interne 4a de la paroi latérale 4 en regard du conteneur rigide 1 sans possibilité de glissement intempestif. Ainsi, à l'état expansé actif, les moyens 16 de maintien sont maintenus fixement en position par rapport aux parois 3, 4 du conteneur rigide 1.

D'autre part, les moyens 16 de maintien sont agencés de manière à pouvoir être appliqués à tout emplacement souhaité d'une zone continue 17 de la face interne 4a de la paroi latérale 4, et ce selon une variation continue. Cette zone 17 est étendue en direction axiale verticale, notamment sur toute ou sensiblement toute la hauteur du conteneur rigide 1, de manière que la paroi de contention 15 puisse être placée dans le logement 7 à toute distance souhaitée - variant de façon continue - de la paroi transversale inférieure 3 ou à toute distance souhaitée de l'ouverture transversale supérieure 6.

La figure 5 illustre trois positions différentes particulières possibles en hauteur de la plaque de contention 15, correspondant à trois volumes différents du produit biopharmaceutique contenu dans la poche souple 3D, 2, à savoir un volume V1, un volume V2 supérieur à V1, et un volume V3 supérieur à V2.

En conséquence de ce qui précède, la paroi de contention 15 peut être appliquée et maintenue avec une certaine force axiale contre la face extérieure supérieure 12a de la paroi supérieure transversale 12 de la poche 3D, 2, quel que soit le degré d'emplissage de celle-ci, ce degré de remplissage pouvant varier de façon continue.

Le conteneur rigide 1 tel qu'il vient d'être décrit peut faire l'objet de différentes réalisations.

Ainsi, dans la réalisation représentée sur la figure 1, la paroi de contention 15 est pleine. Dans la réalisation de la figure 2 ou d'autres réalisations dérivées, la paroi de contention 15 comporte un ou plusieurs trous, échancrures ou passages 18 de tuyaux, raccords, conduits ou analogues, non représentés, associés fonctionnellement ou destinés à être associés fonctionnellement à la poche souple 3D, 2.

Dans la réalisation représentée sur la figure 4, la paroi de contention 15 présente une certaine épaisseur ou des surépaisseurs, de telle sorte qu'elle est intrinsèquement suffisamment rigide et apte, en elle-même, à encaisser sans déformation substantielle, la force exercée sur la poche souple 3D, 2.

Dans la réalisation représentée sur les figures 6A et 6B, la paroi de contention 15 n'est intrinsèquement pas suffisamment rigide et apte, en elle-même, à encaisser sans déformation substantielle, la force exercée sur la poche souple 3D, 2. Dans ce cas, il est prévu que les moyens 14 de contention comprennent également des moyens 19 de rigidification.

Les moyens 19 de rigidification sont agencés de manière que, lorsqu'ils sont actifs, ils agissent sur la paroi de contention 15 pour la rigidifier suffisamment afin que, ainsi rigidifiée, elle soit apte à encaisser sans déformation substantielle, la force exercée sur la poche souple 3D, 2.

Dans la variante de réalisation des figures 6A et 6B, les moyens 19 de rigidification sont sous la forme d'une enceinte de rigidification 19a placée au-dessus de et attenante à la paroi de contention 15, laquelle est en forme générale de plaque pleine. Cette enceinte de rigidification 19a est déformable et substantiellement inextensible. Elle peut être rendue active par remplissage par un fluide qui lui est amené via un port entrée/sortie 19b (voir figures 9A et 9B), de sorte à présenter globalement une certaine rigidité d'ensemble qui, à son tour confère à la plaque de contention 15 la rigidité d'ensemble nécessaire. Dans cette réalisation, il est également prévu des moyens de remplissage et de vidage de l'enceinte de rigidification 19a, aptes à être associés au port entrée/sortie 19b.

Dans la variante de réalisation des figures 7A et 7B, les moyens 19 de rigidification sont sous la forme d'une enceinte de rigidification 19a placée au-dessous de et attenante à la paroi de contention 15.

Dans la variante de réalisation des figures 8A et 8B, la paroi de contention 15 n'est pas en forme générale de plaque pleine comme précédemment, mais en forme de cadre formant une ouverture 20, l'enceinte de rigidification 19a venant se placer dans cette ouverture 20.

Dans la variante de réalisation des figures 6A et 6B, la paroi de contention 15 est distincte mais appliquée contre la face inférieure de l'enceinte de rigidification 19a. Dans la variante de réalisation des figures 7A et 7B, la paroi de contention 15 est distincte mais appliquée contre la face supérieure de l'enceinte de rigidification 19a.

Dans la variante de réalisation des figures 10A et 10B, la paroi de contention 15 fait partie de la paroi inférieure de l'enceinte de rigidification 19a.

Selon les cas, il est prévu une seule enceinte de rigidification 19a ou plusieurs enceintes. D'autre part, sauf impossibilité, on peut envisager de combiner les différentes variantes précédemment décrites.

Selon une autre variante possible illustrée par les figures 11A, 11B, 12A, 12B, les moyens 16 de maintien sont portés par les moyens 19 de rigidification, lorsque de tels moyens sont prévus. Lorsque de tels moyens 19 de rigidification ne sont pas prévus, les moyens 16 de maintien sont portés par la paroi de contention 15, comme illustré par exemple par la figure 3.

Selon une réalisation possible, les moyens 14 de contention sont intrinsèquement suffisamment pesants et aptes, en eux-mêmes, à exercer par leur propre poids la force souhaitée sur la poche souple 3D, 2.

Selon une autre réalisation possible, au contraire, les moyens 14 de contention ne sont pas intrinsèquement suffisamment rigides et aptes, en eux-mêmes, à exercer par leur propre poids la force souhaitée sur la poche souple 3D, 2.

Dans ce cas, il est prévu que les moyens 14 de contention comprennent en outre des moyens supplémentaires d'application d'une telle force aptes. Ces moyens, lorsqu'ils sont actifs, sont aptes à agir sur la paroi de contention 15 pour exercer sur elle une force telle que les moyens 14 de contention à leur tour exercent la force souhaitée sur la poche souple 3D, 2. De tels moyens d'application d'une force sont, selon les réalisations envisagées, des moyens manuels ou humains, ou bien un vérin, ou encore des masses pesantes.

Selon l'invention, les moyens 14 de contention comprennent :
- en dessous, la paroi de contention 15,
- au dessus, un organe support 21, étendu transversalement c'est-à-dire horizontalement ou sensiblement horizontalement, placé à l'aplomb de la paroi de contention 15, portant les moyens 16 de maintien
- et, interposés entre la paroi de contention 15 et l'organe support 21 et associés à eux structurellement et fonctionnellement, des moyens 22 de liaison rigide et de transmission de forces.

Ces moyens 22 de liaison rigide sont aptes à assurer entre la paroi de contention 15 et l'organe support 21 une liaison rigide de transmission de la force souhaitée sur la poche souple 3D, 2.

Selon l'invention, illustrée par exemple par les figures 13A et 13B, les moyens 22 de liaison rigide et de transmission de forces sont déformables entre deux états extrêmes, à savoir un état rétracté (figure 13A) et un état expansé (figure 13B).

Dans l'état rétracté, la paroi de contention 15 est plus rapprochée des moyens 16 de maintien portés par ledit organe support, alors que dans l'état expansé, elle est plus éloignée.

Par ailleurs, il est prévu des moyens de manoeuvre appropriés, aptes à faire passer les moyens 22 de liaison rigide et de transmission de forces, déformables, entre leurs deux états extrêmes. De tels moyens de manoeuvre constituent par conséquent des moyens de déplacement relatif de la paroi de contention 15 par rapport à l'organe support 21 pour l'en rapprocher ou l'en écarter.

Selon une réalisation, à l'état rétracté des moyens 22 de liaison rigide et de transmission de forces, la paroi de contention 15 est située à proximité de l'organe support, ce qui donne à l'ensemble une grande compacité en direction axiale verticale.

Selon une autre réalisation, qui peut être combinée à la précédente, à l'état expansé des moyens 22 de liaison rigide et de transmission de forces, la paroi de contention 15 est située à proximité de la paroi transversale inférieure 3 du conteneur rigide 1. Cette disposition constructive permet d'évacuer le produit biopharmaceutique par un port d'évacuation 25 ménagé sur la paroi inférieure 11 de la poche souple 3D, 2, jusqu'à ce que la poche 2 soit totalement vidée.

L'organe support 21 peut faire l'objet de différentes variantes de réalisation.

Dans le cas des figures 13A et 13B, l'organe support 21 est une plaque rigide, ayant des dimensions telles que le jeu transversal entre son bord libre périphérique extérieur et la face interne 4a de la paroi latérale 4 en regard du conteneur rigide 1 soit limité.

Dans le cas des figures 14A et 14B, l'organe support 21 est un cadre rigide.

Dans le cas des figures 15A et 15B et 16A et 16B, l'organe support 21 est une enceinte déformable et substantiellement inextensible rendue rigide par remplissage avec un fluide, pourvue d'un port entrée/sortie du fluide de remplissage (non représenté), des moyens de remplissage et de vidage étant aptes à être associé au port entrée/sortie.

Les moyens de déplacement relatif formés par les moyens de liaison 22 déformables peuvent faire l'objet de différentes variantes de réalisation.

Dans le cas des figures 17A et 17B, les moyens de déplacement relatif 22 comprennent deux vérins.

Dans le cas des figures 18A et 18B, les moyens de déplacement relatif 22 comprennent une enceinte déformable rendue plus ou moins plate ou plus ou moins expansée par un emplissage plus ou moins important avec un fluide, cette enceinte 22 étant pourvue à cet effet d'un port entrée/sortie du fluide de remplissage, des moyens de remplissage et de vidage étant prévus aptes à être associés au port entrée/sortie.

Selon d'autres variantes de réalisation possibles, la paroi de contention 15 est soit structurellement distincte de la poche souple 3D, 2 soit, au contraire, fait structurellement partie d'elle.

Selon une réalisation, la face inférieure de la paroi de contention 15 est dépourvue d'aspérités de nature à endommager la poche souple 3D, 2.

Selon une réalisation illustrée par la figure 19, à la paroi de contention 15 est associé un élément élastiquement déformable 23, tel qu'une plaque en matériau alvéolaire, destiné à épouser la forme de la face 12a de la paroi supérieure 12 de la poche souple 3D, 2.

Avec un conteneur rigide 1 tel qu'il vient d'être décrit, il est possible de mettre en oeuvre les poches souples 3D, 2 usuelles, sans que celles-ci aient besoin d"être adaptées à cette fin.

Il est également possible de prévoir de mettre en oeuvre des poches souples 3D, 2 spécialement adaptées au conteneur rigide 1 pourvu des moyens 14 de contention précédemment décrits, une telle poche 3D, 2, comportant, associée de façon structurelle, vers la paroi supérieure 12, une partie au moins des moyens 14 de contention.

Par exemple, la poche souple 3D, 2 peut inclure de façon structurelle la paroi de contention 15.

Dans une réalisation possible illustrée par la figure 20, la poche souple 3D, 2 incorpore une paroi de contention 15 intrinsèquement rigide.

Dans une autre réalisation possible illustrée par les figures 21A et 21B, la poche souple 3D, 2 incorpore une paroi de contention 15 qui n'est pas intrinsèquement rigide, comme il a été décrit précédemment et se présente sous la forme d'une enceinte de rigidification. Dans une telle réalisation, la poche souple 3D, 2 fait partie de la paroi inférieure d'une telle enceinte de rigidification placée au-dessus de la paroi de contention 15 proprement dite. Comme déjà décrit, une telle enceinte de rigidification, déformable et substantiellement inextensible, est rendue rigide et active par remplissage avec un fluide.

Dans la réalisation illustrée par les figures 221 et 22B, la poche souple 3D, 2 incorpore une paroi de contention 15 qui supporte les moyens 16 de maintien, une enceinte étant également prévue pour rigidifier la paroi de contention 15.

L'invention concerne également, le procédé de mise en oeuvre d'un tel conteneur rigide tel qu'il a été précédemment décrit.

Dans une première variante de réalisation, le procédé comporte les étapes successives suivantes :
- on dispose d'une poche souple 3D, 2 vide ;
- on place la poche souple 3D, 2 vide dans le logement 7 du conteneur rigide 1, de manière qu'elle puisse se déployer dans celui-ci ;
- on emplit la poche souple 3D, 2 par une ouverture prévue à cet effet, pour y introduire une certaine quantité de fluide biopharmaceutique, la poche 2 étant ainsi au moins partiellement déployée, sa paroi latérale 13 étant contenue par la paroi latérale 4 du conteneur rigide 1, puis on ferme l'ouverture de la poche 2 ainsi emplie de façon étanche ;
- à tout moment et quelque soit le degré d'emplissage de la poche souple 3D, 2, on amène les moyens 14 de contention, dont les moyens 16 de maintien sont à l'état rétracté inactif, dans le logement 7 du conteneur rigide 1, transversalement, jusqu'à ce que la paroi de contention 15 vienne contre la face 12a de la paroi supérieure de la poche souple 3D, 2, et appliquée sur elle avec une certaine force axiale ;
- dans cette situation, on fait passer les moyens 16 de maintien de l'état rétracté inactif à l'état expansé actif et, ainsi, on bloque la partie extrême distale 16a sur la face interne 4a de la paroi latérale 4 en regard, sans possibilité de glissement intempestif, à tout emplacement correspondant de la zone continue 17.

Dans une autre réalisation possible, on procède aux étapes suivantes :
- on dispose d'une poche souple 3D, 2 vide ;
- on place la poche souple 3D, 2, vide dans le logement 7 du conteneur rigide 1, de manière qu'elle puisse se déployer dans celui-ci ;
- on amène les moyens 14 de contention, dont les moyens 16 de maintien sont à l'état rétracté inactif, dans le logement 7 du conteneur rigide 1, transversalement, jusqu'à ce que la paroi de contention 15 vienne contre la face 12a de la paroi supérieure de la poche souple 3D, 2;
- on emplit la poche souple 3D, 2 par une ouverture pour y introduire une certaine quantité de fluide biopharmaceutique, la poche 2 étant ainsi au moins partiellement déployée, sa paroi latérale 13 étant contenue par la paroi latérale 4 du conteneur rigide 1, puis on ferme l'ouverture de la poche 2 ainsi emplie ;
- dans cette situation, on fait passer les moyens 16 de maintien de l'état rétracté inactif à l'état expansé actif et, ainsi, on bloque la partie extrême distale 16a sur la face interne 4a de la paroi latérale 4 en regard, sans possibilité de glissement intempestif, à tout emplacement correspondant de la zone continue 17.

Le procédé est tel que, lorsque l'on amène les moyens 14 de contention dans le logement 7 du conteneur rigide 1 et lorsque l'on fait passer les moyens 16 de maintien de l'état rétracté inactif à l'état expansé actif, on commande les moyens 22 de déplacement relatif de la paroi de contention 15 par rapport à l'organe support 21 pour qu'ils soient à l'état rétracté.

Les figures 23A, 23B et 23C illustrent le procédé dans le cas où l'on souhaite vidanger la poche. Alors, on fait passer les moyens 22 de déplacement relatif de la paroi de contention 15 par rapport à l'organe support 21 de l'état rétracté à l'état expansé, de sorte à aplatir la poche souple 3D, 2 et assurer son vidage complet, la paroi de contention 15 venant contre la paroi inférieure 3 du conteneur rigide.

L'invention vise également le procédé dans la cas où l'on choisit une poche souple 3D, 2 à laquelle est associés de façon structurelle, en partie supérieure, au moins une partie des moyens 14 de contention.

Comme indiqué précédemment, la mise en oeuvre est tout particulièrement remarquable par le fait qu'après l'étape dans laquelle on fait passer les moyens 16 de maintien de l'état rétracté inactif à l'état expansé actif, on déplace et transporte le conteneur rigide 1 maintenant la poche souple 3D, 2 emplie de son contenu, sans que son intégrité n'en soit affectée, et ceci quelque soit le degré d'emplissage de la poche souple 3D, 2.

## Revendications

1. Conteneur rigide (1) pour poche (2) souple spécialement destinée à contenir un fluide biopharmaceutique, comprenant :
- une paroi transversale inférieure (3) et une paroi axiale périphérique latérale érigée (4) limitant une ouverture transversale (6) supérieure d'accès à un logement (7) défini les faces internes (3a, 4a) des parois inférieure et latérale (3, 4), apte à recevoir la poche (2) souple contenant le fluide biopharmaceutique qui vient s'appliquer contre ces faces internes (3a, 4a),
- des moyens (14) de contention comprenant une paroi (15) de contention,
- la paroi (15) de contention étant apte à être placée transversalement dans le logement (7) et ayant des dimensions telles que le jeu transversal entre son bord libre périphérique extérieur (15a) et la face interne (4a) de la paroi latérale (4) en regard soit limité,
- la paroi (15) de contention étant apte à être appliquée avec une certaine force axiale contre la face supérieure libre (12a) de la paroi transversale supérieure (12) de la poche (2) et à être maintenue fixement dans cette position par des moyens (16) de maintien à l'état actif,
- des moyens (16) de maintien qui, à l'état actif, s'appliquent sur la face interne (4a) de la paroi latérale (4) de sorte à maintenir fixement en position la paroi (15) de contention appliquée avec la dite certaine force contre la face supérieure libre (12a) de la poche (2),
les moyens (16) de maintien, disposés transversalement dans le conteneur (1) et portés par les moyens (14) de contention dont ils font partie, par une association structurelle et fonctionnelle, sont mobiles ou déformables en direction transversale entre un état rétracté inactif et un état expansé actif, dans lesquels, respectivement, une partie extrême distale (16a) de ces moyens (16) de maintien est soit écartée de la face interne de la paroi latérale (4) en regard soit appliquée contre elle sans possibilité de glissement intempestif, de manière que, à l'état actif des moyens (16) de maintien et de leur partie extrême distale, la paroi (15) de contention soit maintenue fixement en position par rapport aux parois du conteneur (1),
ces moyens de maintien étant aptes à être appliqués à tout emplacement souhaité d'une zone continue (17) de la face interne (4a) de la paroi latérale (4), étendue en direction axiale, de manière que la paroi (15) de contention puisse être placée dans le logement (7) à la distance souhaitée de la paroi transversale inférieure ou de l'ouverture transversale (6) supérieure, pour pouvoir être appliquée et maintenue avec une certaine force axiale contre la face supérieure transversale libre (12a) de la poche (2) quel que soit le degré d'emplissage de celle-ci, et les moyens (14) de contention comprennent, en dessous, la paroi (15) de contention et, au-dessus, un organe support étendu transversalement, placé à l'aplomb de la paroi (15) de contention, les moyens (16) de maintien étant portés par le dit organe support, des moyens de liaison rigide et de transmission de forces étant interposés entre et associés à la paroi (15) de contention et à l'organe support, et étant aptes à assurer entre la paroi (15) de contention et l'organe support une liaison rigide de transmission de la dite certaine force,
**caractérisé par le fait que** les moyens de liaison rigide et de transmission de forces sont déformables entre deux états extrêmes, un état rétracté et un état expansé, dans lesquels, respectivement, la paroi (15) de contention est plus rapprochée et plus éloignée de le dit organe support, des moyens de manoeuvre étant prévus et aptes à faire passer les moyens de liaison rigide et de transmission de forces déformables entre leurs deux états extrêmes, ces moyens de manoeuvre constituant des moyens de déplacement relatif de la paroi (15) de contention par rapport à l'organe support.

2. Conteneur (1) selon la revendication 1, **caractérisé par le fait que** la paroi (15) de contention soit est intrinsèquement suffisamment rigide et apte, en elle-même, à encaisser sans déformation substantielle, la dite certaine force soit ne l'est pas, les moyens (14) de contention comprenant alors des moyens (19) de rigidification aptes, étant actifs, à agir sur la paroi (15) de contention pour la rigidifier suffisamment afin que, ainsi rigidifiée, elle soit apte à encaisser sans déformation substantielle, la dite certaine force.

3. Conteneur (1) selon l'une quelconque des revendications 1 et 2, **caractérisé par le fait que** les moyens (14) de contention sont intrinsèquement suffisamment pesants et aptes, en eux-mêmes, à exercer par leur propre poids la dite certaine force contre la face supérieure libre de la poche (2).

4. Conteneur (1) selon l'une quelconque des revendications 1 à 3, **caractérisé par le fait que** les moyens (14) de contention ne sont pas intrinsèquement suffisamment rigides et aptes, en eux-mêmes, à exercer par leur propre poids la dite certaine force contre la face supérieure libre de la poche (2), les moyens (14) de contention comprenant des moyens d'application d'une force aptes, étant actifs, à agir sur la paroi (15) de contention pour exercer sur elle une force telle que les moyens (14) de contention à leur tour exercent la dite certaine force contre la face supérieure libre de la poche (2).

5. Conteneur (1) selon l'une quelconque des revendications 1 à 4, **caractérisé par le fait que** l'organe support est choisi dans le groupe comprenant une plaque ou un cadre rigide, en particulier une plaque apte à être placée transversalement dans le logement (7), ayant des dimensions telles que le jeu transversal entre son bord libre périphérique extérieur et la face interne de la paroi latérale en regard soit limité.

6. Conteneur (1) selon l'une quelconque des revendications 1 à 5, **caractérisé par le fait que** les moyens de déplacement relatif comprenant les moyens de liaison rigide et de transmission de forces et les moyens de manoeuvre sont choisis dans le groupe comprennent soit un vérin, une enceinte déformable rendue plus ou moins plate ou plus ou moins expansée par un emplissage plus ou moins important avec un fluide, pourvue d'un port entrée/sortie du fluide de remplissage, des moyens de remplissage et de vidage étant aptes à être associé au port entrée/sortie, soit une association de ceux-ci, placés entre la paroi (15) de contention et l'organe support.

7. Conteneur (1) selon l'une quelconque des revendications 1 à 6, **caractérisé par le fait que** la paroi (15) de contention est structurellement distincte de la poche (2) souple destinée à contenir un fluide biopharmaceutique.

8. Conteneur (1) selon l'une quelconque des revendications 1 à 6, **caractérisé par le fait que** la paroi (15) de contention fait structurellement partie de la poche (2) souple destinée à contenir un fluide biopharmaceutique.

9. Conteneur (1) selon l'une quelconque des revendications 1 à 8, **caractérisé par le fait qu'**il comporte également un couvercle amovible.

10. Conteneur (1) selon l'une quelconque des revendications 1 à 19, **caractérisé par le fait qu'**à la paroi (15) de contention est associé un élément élastiquement déformable destiné à épouser la forme de la face supérieure libre de la poche (2).

11. Conteneur (1) selon l'une quelconque des revendications 1 à 10, **caractérisé par le fait que** la paroi (15) de contention comporte un ou plusieurs trous, échancrures ou passages de tuyaux, raccords ou conduits ou analogues associés fonctionnellement ou destinés à être associés fonctionnellement à la poche (2).

12. Procédé de mise en oeuvre d'un conteneur (1) selon l'une quelconque des revendications 1 à 11, dans lequel :
- on dispose d'une poche (2) souple vide ;
- on place la poche (2) souple vide dans le logement (7) du conteneur (1), de manière qu'elle puisse se déployer dans celui-ci ;
- on emplit la poche (2) par une ouverture pour y introduire une certaine quantité de fluide biopharmaceutique, la poche (2) étant ainsi au moins partiellement déployée, sa paroi latérale étant contenue par la paroi latérale du conteneur (1), puis on ferme l'ouverture de la poche (2) ainsi emplie ;
- à tout moment et quel que soit le degré d'emplissage de la poche (2), on amène les moyens (14) de contention, dont les moyens (16) de maintien sont à l'état rétracté inactif, dans le logement (7) du conteneur (1), transversalement, jusqu'à ce que la paroi (15) de contention vienne contre la face supérieure transversale libre de la poche (2) et appliquée sur elle avec une certaine force axiale ;
- dans cette situation, on fait passer les moyens (16) de maintien de l'état rétracté inactif à l'état expansé actif et, ainsi, on bloque la partie extrême distale sur la face interne de la paroi latérale en regard, sans possibilité de glissement intempestif, à tout emplacement correspondant de la zone continue.

13. Procédé selon la revendication 12, **caractérisé par le fait que** lorsque l'on amène les moyens (14) de contention dans le logement (7) du conteneur (1) et lorsque l'on fait passer les moyens (16) de maintien de l'état rétracté inactif à l'état expansé actif, les moyens de déplacement relatif de la paroi (15) de contention par rapport à l'organe plat sont à l'état rétracté.

14. Procédé selon l'une quelconque des revendications 12 et 13, **caractérisé par le fait que** lorsque l'on souhaite vidanger la poche (2), on fait passer les moyens de déplacement relatif de la paroi (15) de contention par rapport à l'organe support de l'état rétracté à l'état expansé.

## Patentansprüche

1. Starrer Behälter (1) für einen flexiblen Beutel (2), der insbesondere dazu bestimmt ist, eine biopharmazeutische Flüssigkeit zu enthalten, umfassend:
- eine untere Querwand (3) und eine aufrechtstehende umlaufende seitliche Axialwand (4), die eine querliegende obere Zugangsöffnung (6) zu einer Aufnahme (7) abgrenzt, die die Innenseiten (3a, 4a) der unteren und seitlichen Wände (3, 4) definiert und geeignet zur Aufnahme des flexiblen Beutels (2) ist, der die biopharmazeutische Flüssigkeit enthält, die an diesen Innenseiten (3a, 4a) anliegt,
- Aufnahmemittel (14), die eine Aufnahmewand (15) umfassen,
- die Aufnahmewand (15), die geeignet ist, quer in der Aufnahme (7) platziert zu werden, und solche Abmessungen aufweist, dass das Querspiel zwischen ihrem freien äußeren umlaufenden Rand (15a) und der Innenseite (4a) der gegenüberliegenden Seitenwand (4) begrenzt ist,
- die Aufnahmewand (15), die geeignet ist, mit einer bestimmten axialen Kraft gegen die freie Oberseite (12a) der oberen Querwand (12) des Beutels (2) angelegt zu werden und durch Haltemittel (16) im aktiven Zustand fest in dieser Position gehalten werden kann,
- Haltemittel (16), die sich im aktiven Zustand an die Innenseite (4a) der Seitenwand (4) legen, um die angelegte Aufnahmewand (15) mit der bestimmten Kraft fest in Position gegen die freie Oberseite (12a) des Beutels (2) zu halten,
wobei die Haltemittel (16), die quer im Behälter (1) angeordnet sind und durch die Aufnahmemittel (14), zu denen sie gehören, mittels einer strukturellen und funktionellen Verbindung gestützt werden, beweglich oder verformbar in Querrichtung zwischen einem inaktiven zurückgezogenen Zustand und einem aktiven expandierten Zustand sind, in denen jeweils ein distaler Endabschnitt (16a) dieser Haltemittel (16) von der Innenseite der gegenüberliegenden Seitenwand (4) entweder beabstandet ist oder an ihr ohne die Möglichkeit des ungewollten Verrutschens anliegt, sodass im aktiven Zustand der Haltemittel (16) und ihres distalen Endabschnitts die Aufnahmewand (15) fest in Position relativ zu den Behälterwänden (1) gehalten wird,
wobei diese Haltemittel geeignet sind, an jeder gewünschten Stelle eines zusammenhängenden Bereichs (17) der Innenseite (4a) der sich in axialer Richtung erstreckenden Seitenwand (4) angelegt zu werden, sodass die Aufnahmewand (15) in der Aufnahme (7) in dem gewünschten Abstand von der unteren Querwand oder der oberen Queröffnung (6) platziert werden kann, um mit einer bestimmten axialen Kraft gegen die freie querliegende Oberseite (12a) des Beutels (2) unabhängig von dessen Füllgrad angelegt und gehalten werden zu können, und **dadurch gekennzeichnet, dass** die Aufnahmemittel (14) darunter die Aufnahmewand (15) und darüber ein in Querrichtung ausgedehntes Trägerelement umfassen, senkrecht von der Aufnahmewand (15) platziert, wobei die Haltemittel (16) durch das Trägerelement getragen werden und Mittel der starren Verbindung und Kraftübertragung zwischen der Aufnahmewand (15) und dem Trägerelement angeordnet und damit verbunden sind und geeignet sind, zwischen der Aufnahmewand (15) und dem Trägerelement eine starre Verbindung der Übertragung der bestimmten Kraft sicherzustellen, wobei die Mittel der starren Verbindung und Kraftübertragung zwischen zwei Endzuständen verformbar sind, einem zurückgezogenen Zustand und einem expandierten Zustand, in denen die Aufnahmewand (15) jeweils näher und entfernter des Trägerelements ist, wobei Betätigungsmittel vorgesehen und geeignet sind, die Mittel der starren Verbindung und der Kraftübertragung zwischen ihren beiden Endzuständen verformbar zu gestalten, wobei diese Betätigungsmittel Mittel zur relativen Verschiebung der Aufnahmewand (15) gegenüber dem Trägerelement darstellen.

2. Behälter (1) nach Anspruch 1, **dadurch gekennzeichnet, dass** die Aufnahmewand (15) entweder von sich aus ausreichend starr ist und geeignet ist, ohne wesentliche Verformung die bestimmte Kraft selbst aufzunehmen, oder dies nicht der Fall ist, wobei die Aufnahmemittel (14) dann Versteifungsmittel (19) umfassen, die im aktivierten Zustand geeignet sind, auf die Aufnahmewand (15) zu wirken, um sie ausreichend zu versteifen, damit sie so versteift geeignet ist, die bestimmte Kraft ohne substanzielle Verformung aufzunehmen.

3. Behälter (1) nach einem der Ansprüche 1 und 2, **dadurch gekennzeichnet, dass** die Aufnahmemittel (14) von sich aus ausreichend schwer und geeignet sind, durch ihr eigenes Gewicht die bestimmte Kraft gegen die freie Oberseite des Beutels (2) selbst auszuüben.

4. Behälter (1) nach einem der Ansprüche 1 bis 3, **dadurch gekennzeichnet, dass** die Aufnahmemittel (14) von sich aus nicht ausreichend starr und geeignet sind, durch ihr eigenes Gewicht die bestimmte Kraft gegen die freie Oberseite des Beutels (2) selbst auszuüben, und die Aufnahmemittel (14) Mittel zur Anwendung einer Kraft umfassen, die im aktivierten Zustand geeignet sind, auf die Aufnahmewand (15) zu wirken, um auf sie eine solche Kraft auszuüben, dass die Aufnahmemittel (14) wiederum die bestimmte Kraft gegen die freie Oberseite des Beutels (2) ausüben.

5. Behälter (1) nach einem der Ansprüche 1 bis 4, **dadurch gekennzeichnet, dass** das Trägerelement aus der Gruppe ausgewählt ist, die eine Platte oder einen starren Rahmen umfasst, insbesondere eine Platte, die geeignet ist, quer in der Aufnahme (7) platziert zu werden, und solche Abmessungen aufweist, dass das Querspiel zwischen ihrem freien äußeren umlaufenden Rand und der Innenseite der gegenüberliegenden Seitenwand begrenzt ist.

6. Behälter (1) nach einem der Ansprüche 1 bis 5, **dadurch gekennzeichnet, dass** die Mittel zur relativen Verschiebung, die Mittel der starren Verbindung und der Kraftübertragung und die Betätigungsmittel umfassen, aus der Gruppe ausgewählt werden, die entweder einen Stellantrieb und ein verformbares Gehäuse umfasst, das durch eine höhere oder geringere Befüllung mit einer Flüssigkeit mehr oder weniger flach oder mehr oder weniger expandiert ist, ausgestattet mit einem Einlass/Auslass der Befüllungsflüssigkeit, Befüllungs- und Entleerungsmitteln, die geeignet sind, mit dem Einlass/Auslass verbunden zu werden, oder eine Kombination davon, die zwischen der Aufnahmewand (15) und dem Trägerelement platziert ist.

7. Behälter (1) nach einem der Ansprüche 1 bis 6, **dadurch gekennzeichnet, dass** die Aufnahmewand (15) strukturell getrennt von dem flexiblen Beutel (2) ist, der dazu bestimmt ist, eine biopharmazeutische Flüssigkeit zu enthalten.

8. Behälter (1) nach einem der Ansprüche 1 bis 6, **dadurch gekennzeichnet, dass** die Aufnahmewand (15) struktureller Bestandteil des flexiblen Beutels (2) ist, der dazu bestimmt ist, eine biopharmazeutische Flüssigkeit zu enthalten.

9. Behälter (1) nach einem der Ansprüche 1 bis 8, **dadurch gekennzeichnet, dass** er auch eine abnehmbare Abdeckung aufweist.

10. Behälter (1) nach einem der Ansprüche 1 bis 9, **dadurch gekennzeichnet, dass** die Aufnahmewand (15) mit einem elastisch verformbaren Element verbunden ist, das dazu bestimmt ist, sich an die freie Oberseite des Beutels (2) anzupassen.

11. Behälter (1) nach einem der Ansprüche 1 bis 10, **dadurch gekennzeichnet, dass** die Aufnahmewand (15) eine oder mehrere Öffnungen, Ausschnitte oder Leitungsdurchführungen, Anschlüsse oder Leitungsrohre oder Vergleichbare aufweist, die mit dem Beutel (2) funktionell verbunden sind oder dazu bestimmt sind, funktionell verbunden zu werden.

12. Verfahren zum Einsatz eines Behälters (1) nach einem der Ansprüche 1 bis 11, wobei:
- ein flexibler leerer Beutel (2) zur Verfügung steht;
- der flexible leere Beutel (2) in der Aufnahme (7) des Behälters (1) platziert wird, sodass er sich darin entfalten kann;
- der Beutel (2) durch eine Öffnung befüllt wird, um darin eine bestimmte Menge an biopharmazeutischer Flüssigkeit einzubringen, wobei der Beutel (2) zumindest teilweise entfaltet ist, seine Seitenwand von der Seitenwand des Behälters (1) umfasst wird, und die Öffnung des so befüllten Beutels (2) dann verschlossen wird;
- jederzeit und unabhängig vom Befüllungsgrad des Beutels (2) die Aufnahmemittel (14), deren Haltemittel (16) im inaktiven zurückgezogenen Zustand sind, in Querrichtung in die Aufnahme (7) des Behälters (1) gebracht werden, bis die Aufnahmewand (15) an die freie querliegende Oberseite des Beutels (2) reicht und mit einer bestimmten axialen Kraft an ihr anliegt;
- in dieser Situation die Haltemittel (16) vom inaktiven zurückgezogenen Zustand in den aktiven expandierten Zustand gebracht werden und so der distale Endabschnitt auf der Innenseite der gegenüberliegenden Seitenwand an jeder dem zusammenhängenden Bereich entsprechenden Stelle blockiert wird, ohne die Möglichkeit des ungewollten Verrutschens.

13. Verfahren nach Anspruch 12, **dadurch gekennzeichnet, dass** die Mittel zur relativen Verschiebung der Aufnahmewand (15) gegenüber dem flachen Element im zurückgezogenen Zustand sind, wenn die Aufnahmemittel (14) in die Aufnahme (7) des Behälters (1) gebracht werden und wenn die Haltemittel (16) vom inaktiven zurückgezogenen Zustand in den aktiven expandierten Zustand gebracht werden.

14. Verfahren nach einem der Ansprüche 12 und 13, **dadurch gekennzeichnet, dass** die Mittel zur relativen Verschiebung der Aufnahmewand (15) gegenüber dem Trägerelement vom zurückgezogenen Zustand in den expandierten Zustand gebracht werden, wenn das Entleeren des Beutels (2) gewünscht wird.

## Claims

1. A rigid container (1) for a flexible pouch (2) specially designed to contain a biopharmaceutical fluid, comprising:
- a lower transverse wall (3) and an erected side peripheral axial wall (4) that limits an upper transverse opening (6) with access to a housing (7) that is defined by an inner faces (3a) of the lower transverse wall (3) and by an inner face (4a) of the erected side peripheral axial wall (4), and is able to accommodate the flexible pouch (2) that contains the biopharmaceutical fluid which applies against said inner faces (3a, 4a),
- containment means (14) that comprise a containment wall (15),
- the containment wall (15) being able to be placed transversely in the housing (7) and having dimensions such that a transverse gap between an outside peripheral free edge (15a) and the inner face (4a) of the erected side wall (4) facing each other is limited,
- the containment wall (15) being able to be applied with a certain axial force against a free upper face (12a) of an upper transverse wall (12) of the pouch (2) and to be held fixed in this position by holding means (16) in an active state,
- holding means (16) that, in the active state, are applied on the inner face (4a) of the erected side peripheral axial wall (4) so as to hold fixed in position the containment wall (15) that is applied with said certain axial force against the free upper face (12a) of the pouch (2),
- the holding means (16), arranged transversely in the container (1) and borne by the containment means (14) of which they are structurally and functionally part, are movable or deformable in the transverse direction between an inactive retracted state in which a distal end part (16a) of the holding means (16) is separated from the inner face of the erected side peripheral axial wall (4) facing opposite said distal end part, and an active expanded state in which said distal end part (16a) is applied against said inner face of the erected side peripheral axial wall (4) without being able to untimely slide, in such a way that in the active state of the holding means (16) and of the distal end part, the containment wall (15) is held fixed in position with respect to the walls of the container (1), these holding means are able to be applied to any desired location of a continuous zone (17) of the inner face (4a) of the erected side peripheral axial wall (4), extended in axial direction, in such a way that the containment wall (15) can be placed in the housing (7) at the desired distance from the lower transverse wall or from the upper transverse opening (6), to be able to be applied and held with a certain axial force against the free transverse upper face (12a) of the pouch (2) regardless of how full the latter is, and
the containment means (14) comprise-in a lower area-the containment wall (15) and-in an upper area-a support element extended transversely, placed perpendicular to the containment wall (15), with holding means (16) being borne by said support element, means for rigid connection and transmission of forces being interposed between and combined with the containment wall (15) and the support element, and being able to ensure a rigid connection for transmission of said certain force between the containment wall (15) and the support element,
**characterized by** the fact that the means for rigid connection and transmission of forces are deformable between two end states, a retracted state and an expanded state, in which, respectively, the containment wall (15) is brought closer to and moved farther from said support element, maneuvering means being provided and able to switch the deformable means for rigid connection and transmission of forces between their two end states, these maneuvering means constitute means for relative movement of the containment wall (15) with respect to the support element.

2. The container (1) according to claim 1, **characterized by** the fact that the containment wall (15) either is inherently rigid enough and able to absorb said certain force without substantial deformation or is not, with the containment means (14) then comprising stiffening means (19) that are able, being active, to act on the containment wall (15) to stiffen so that, thus stiffened, the containment wall (15) is able to absorb said certain force with substantial deformation.

3. The container according to any of claims 1 and 2, **characterized by** the fact that the containment means (14) are inherently heavy enough and able to exert said certain force against the free upper face of the pouch (2) by their own weight.

4. The container (1) according to any of claims 1 to 3, **characterized by** the fact that the containment means (14) are not inherently able and rigid enough in themselves to exert said certain force against the free upper face of the pouch (2) by their own weight, the containment means (14) comprising means for application of a force that are able, being active, to act on the containment wall (15) for exerting on it a force such that the containment means (14) in turn exert said certain force against the free upper face of the pouch (2).

5. The container (1) according to any of claims 1 to 4, **characterized by** the fact that the support element is selected from the group that comprises a plate, a rigid frame, in particular a plate that can be placed transversely in the housing (7), having dimensions such that the transverse gap between its outside peripheral free edge and the inner face of the side wall opposite is limited.

6. The container (1) according to any of claims 1 to 5, **characterized by** the fact that the means for relative movement that comprise the means for rigid connection and transmission of forces and the maneuvering means are selected from the group consisting of a cylinder, a deformable chamber made more or less flat or more or less expanded by a more or less significant filling with a fluid, equipped with an inlet/outlet port for the filling fluid, filling and draining means being able to be combined with the inlet/outlet port, or a combination of the latter, placed between the containment wall (15) and the support element.

7. The container (1) according to any of claims 1 to 6, **characterized by** the fact that the containment wall (15) is structurally separate from the flexible pouch (2) designed to contain a biopharmaceutical fluid.

8. The container (1) according to any of claims 1 to 6, **characterized by** the fact that the containment wall (15) is a structural part of the flexible pouch (2) designed to contain a biopharmaceutical fluid.

9. The container (1) according to any of claims 1 to 8, **characterized by** the fact that it also comprises a removable cover.

10. The container (1) according to any of claims 1 to 9, **characterized by** the fact that an elastically deformable element that is designed to assume the shape of the free upper face of the pouch (2) is combined with the containment wall (15).

11. The container (1) according to any of claims 1 to 10, **characterized by** the fact that the containment wall (15) comprises one or more holes, cutouts or pipe passages, connections or pipes or the like that are functionally combined with or designed to be functionally combined with the pouch (2).

12. Process for using a container (1) according to any of claims 1 to 22, wherein:
- an empty flexible pouch (2) is provided;
- the empty flexible pouch (2) is placed in the housing (7) of the container (1) in such a way that it can be deployed in the latter;
- the pouch (2) is filled through an opening to introduce therein a certain quantity of biopharmaceutical fluid, the pouch (2) thus being at least partially deployed, its side wall being contained by the side wall of the container (1), and then the opening of the thus filled pouch (2) is closed;
- at any time and regardless of how full the pouch (2) is, the containment means (14), whose holding means (16) are in the inactive retracted state, are brought transversely into the housing (7) of the container (1), until the containment wall (15) comes against the free transverse upper face of the pouch (2) and is applied on it with a certain axial force;
- in this situation, the holding means (16) are switched from the inactive retracted state to the active expanded state, and thus the distal end part is locked on the inner face of the side wall opposite, without being able to untimely slide, at any corresponding location of the continuous zone.

13. The process according to claim 12, **characterized by** the fact that when the containment means (14) are brought into the housing (7) of the container (1) and when the holding means (16) are switched from the inactive retracted state to the active expanded state, the means for relative movement of the containment wall (15) with respect to the flat element are in a retracted state.

14. The process according to any of claims 12 and 13, **characterized by** the fact that when it is desired to drain the pouch (2), the means for relative movement of the containment wall (15) with respect to the support element are switched from the retracted state to the expanded state.
